# EUROPÄISCHE PATENTSCHRIFT

(11) **EP 0 371 024 B1**
(45) Veröffentlichungstag und Bekanntmachung des Hinweises auf die Patenterteilung: **30.03.1994**
(21) Anmeldenummer: 88904219.8
(22) Anmeldetag: 17.05.1988
(51) Int. Cl.: E06B 3/72

(54) **TÜRFLÜGEL**
DOOR LEAF
BATTANT DE PORTE

(30) Priorität: 20.05.1987 DE 8707276 U; 03.03.1988 DE 3806997
(43) Veröffentlichungstag der Anmeldung: 06.06.1990
(73) Patentinhaber: HEEG, Ulrike, D-63454 Hanau (DE)
(72) Erfinder: HEEG, Ulrike, D-63454 Hanau (DE)
(74) Vertreter: Stoffregen, Hans-Herbert, Dr. Dipl.-Phys.
(86) Internationale Anmeldenummer: EP8800422
(87) Internationale Veröffentlichungsnummer: WO8809425

(56) Entgegenhaltungen:
- EP-A- 0 179 241
- DE-A- 2 260 902
- DE-C- 888 459
- DE-U- 8 534 357
- DE-U- 8 703 104
- FR-A- 2 201 391
- FR-A- 2 283 298
- GB-A- 1 350 607
- GB-A- 2 031 051

## Beschreibung

Die Erfindung bezieht sich auf einen Türflügel zum Verschließen einer Durchgangsöffnung in einer Wand oder Einfriedung wie Haus- und Zimmertüren, bestehend aus einem Außenrahmen mit jeweils einen Außenfalz aufweisenden Außenlängsschenkeln und oberem und unterem Außenquerschenkel und gegebenenfalls zwischen diesen verlaufendem Innenquerschenkel, wobei zwischen den Schenkein eine Füllung angeordnet ist.

Entsprechende Türflügel, die im allgemeinen Sprachgebrauch auch als Tür bezeichnet weden, sind grundsätzlich maschinell und individuell auf die gewünschte Größe herstellbar.

Der DE-U-85 34 357 ist ein Türflügel zu entnehmen, der aus auf z.B. einer Baustelle zusammensetzbaren Einzelteilen besteht, die verleimt werden. Der Zusammenbau vor Ort soll den Vorteil geben, daß die Breite der Tür auf die häufig den Vorgaben nicht entsprechende Türöffnung angepaßt werden kann, wobei ausschließlich eine Anpassung hinsichtlich der Breite in Erwägung gezogen wird. Ein einmal zusammengesetzterer und verleimter Türflügel ist sodann in seinen Abmaßen nicht mehr veränderbar.

Die GB-A-2 031 051 offenbart Türflügel, bei denen Außenschenkel durch lösbare Verbindungselemente miteinander verbunden sind. Bei diesen Türflügeln ist es möglich, Füllungen auszutauschen, indem Außenschenkel entfernt werden. So können Füllungen mit einem anderen Aussehen eingesetzt werden. Eine Veränderung der Größe oder der Funktion des Türflügels ist nicht möglich.

Aufgabe der vorliegenden Erfindung ist es, einen Türflügel der eingangs genannten Art so auszubilden, daß durch einfache Maßnahmen eine Veränderung des Türflügels möglich ist, wobei nicht nur hinsichtlich der Größe, sondern auch hinsichtlich der Gestaltung und der Funktion eine den Anforderungen genügende Anpassung möglich sein soll. Dabei soll ein Austausch von beschädigten Teilen genauso leicht möglich sein, wie eine Größenveränderung. Ferner soll die Tür so auslegbar sein, daß sie mehr Funktionen als nur die den Verschließens einer Türöffnung erfüllen kann.

Die Aufgabe wird erfindungsgemäß im wesentlichen dadurch gelöst, daß zumindest ein Außenlängsschenkel bei bleibende Verbindung mit zumindest den Außenquerschenkeln zu diesen beabstandbar und aus der von dem Türflügel aufgespannten Ebene gelöst verschwenkbar ist.

Durch die erfindungsgemäße Lehre wird mit konstruktiv einfachen Mitteln die Möglichkeit geschaffen, z.B. die Füllung des Türflügels auszutauschen und/oder in einen von der Füllung umgebenen Hohlraum z.B. Schallschutz-, Wärmeisolierungs- oder Panzerungsmittel oder elektrische/elektronische Elemente und/oder Lautsprecher anzuordnen bzw. auszutauschen.

Auch besteht durch die erfindungsgemäße Konstruktion die Möglichkeit, sukzessiv die Querschenkel auszutauschen, ohne daß der Türflügel in seine Einzelteile zerlegt werden muß. Durch den erfindungsgemäßen Türflügel kann folglich mit einfachen Mitteln eine Veränderung sowohl in der Größe als auch in der Funktion erfolgen, ohne daß ein aufwendiges Auseinandernehmen und anschließendes Zusammensetzen erforderlich ist.

Durch die erfindungsgemäße Lehre ergibt sich des Weiteren der Vorteil, daß die Größe der Tür ohne weiteres verändert werden kann, indem der Größenänderung entsprechend nur einzelne Quer- und/oder Längsschenkel nacheinander ausgetauscht werden, ohne daß erwähntermaßen der Flügel zuvor in seine Einzelteile zerlegt werden muß.

Der erfindungsgemäße Türflügel kann als montierte Einheit oder als Bausatz erworben werden. Letzteres bedeutet, daß die Art der Tür bei Kauf individuell aus vorhandenen und lagermäßig geführten Einzelteilen und Einsetzelementen zusammengestellt wird.

Der erfindungsgemäße Türflügel ermöglicht auch ein Mitwachsen mit der Familie bzw. mit der Wohnungsgröße oder auch mit dem Geldbeutel, d.h., am Anfang kann der Türflügel im Kinderzimmer in einfachster Ausführung, später über eine Arbeitsplatz für das Schulzeitalter und sodann z. B. zu einer Schallschutztür gewandelt werden, wobei nur ein einfaches Ändern bzw. Auswechseln der zwischen den Schenkeln vorhandenen Gestaltungselementen erforderlich sind.

Um letzteres zu ermöglichen, ist insbesondere vorgesehen, daß in die in den Schenkeln verlaufende Innennut ein Innenrahmen eingesetzt wird, der zumindest zwei parallel zueinander verlaufende umlaufenden Innennuten aufweist, in die die aus plattenförmigen Elementen bestehende Füllung einsetzbar ist. Die Elemente begrenzen demzufolge einen Hohlraum, in dem die beispielhaft zuvor angesprochenen Gestaltungselemente einbringbar sind.

Die Verbindung zwischen dem Außen- und dem Innenrahmen erfolgt vorzugsweise über Klemmleisten, die in einander zugewandte Nuten der Rahmen einbringbar sind. Durch eine entsprechende Konstruktion ist sichergestellt, daß die Füllung mit Innenrahmen auch bei häufiger Benutzung des Türflügels positionsgenau in dem Außenrahmen verharrt.

Mit anderen Worten stellt der Innenrahmen eine sogenannte Multifunktionsschiene dar, durch die das Aussehen und die Funktion der Tür verändert werden kann. Die Multifunktionsschiene ermöglicht auch, daß der bisher verlorene Platz im Türdurchgang genutzt werden kann. Der erfindungsgemäße Türflügel hat folglich nicht nur die Aufgabe, eine Türöffnung zu verschließen.

Um die Beabstandbarkeit von zumindest einem Längsschenkel zu den Querschenkeln zu ermöglichen, ist nach einem weiteren hervorzuhebenden Vorschlag der Erfindung vorgesehen, daß der bzw. die Längsschenkel mit den Querschenkeln über Gelenkverbindungselemente verbunden sind, die zylinder- oder stabförmige erste und zweite Abschnitte aufweisen, die in den zu verbindenden Schenkeln verlaufen, daß ein Abschnitt einen horizontal verlaufenden Schlitz aufweist, in den ein von dem anderen Abschnitt ausgehender Steg hineinragt, und daß zum Verschwenken der Steg in dem Schlitz von einem als Schwenkachse dienenden horizontal verlaufenden Stift durchsetzt ist. Ferner ist vorgesehen, daß der in dem Querschenkel verlaufende Abschnitt vorzugsweise zwei zueinander beabstandete Gewindeabschnitte aufweist, die ein von der Außenlängsseite des Querschenkels ausgehendes Halteelement durchsetzen, das ein mit den Gewindeabschnitten wechselwirkendes Innengewinde aufweist. Durch diese Lehre ist mit einfachen Mitteln gewährleistet, daß der bzw. die Längsschenkel von dem übrigen Türflügelrahmen entfernt werden kann, ohne daß ein Auseinanderfallen der einzelnen Teile erfolgt. Durch die zueinander beabstandeten Gewindeabschnitte ist gewährleistet, daß bei weggeklappten Längsschenkel ein Herausrutschen des Gelenkverbindungselementes aus dem Halteelement nicht erfolgen kann.

Schließlich zeichnet sich die Erfindung auch dadurch aus, daß zumindest die die Falze aufweisenden Außenlängs- und -querschenkel im gewünschten Umfang abgelängte erste Profilleisten sind, daß die unabgelängten Profilleisten an einer Längskante und an den Stirnkanten den Falz und an der verbleibenden Längskante die Nut aufweisen, und daß im Mittenbereich der den Falz aufweisenden Kante der Profilleiste eine abdeckbare Aussparung vorhanden ist. Durch das zuletzt genannte Teilmerkmal ist unter anderem gewährleistet, daß unabhängig von der Höhe der Tür das Schloß in Normhöhe angeordnet werden kann. Gleichzeitig kann die Tür entweder an der linken oder an der rechten Seite anschlagen.

Besonders sei noch einmal darauf hingewiesen, daß sich die erfindungsgemäße Lehre von dem bekannten Stand der Technik dadurch unterscheidet, daß ein fertiger Türflügel im gewünschten Umfang verändert werden kann, d.h., daß der fertige Türflügel nachträglich in seiner Größe und/oder in seiner Funktion den Bedürfnissen bzw. Wünschen entsprechend anpaßbar ist. Bei einer Verbreiterung eines fertigen Türflügels ist es demzufolge nur erforderlich, daß ein Längsschenkel in dem Umfang entfernt wird, daß gegebenenfalls sukzessiv die Querschenkel ausgetauscht und durch neue oder die selben, jedoch verkleinerte Querschenkel ersetzt werden. Auch können die Füllungen ausgetauscht werden, ohne daß der gesamte Türflügel auseinandergenommen werden muß. Bei all diesen Änderungsmöglichkeiten besteht vorzugsweise zwischen dem zu lösenden, jedoch nicht beschädigten Schenkel und dem übrigen Türflügel eine bleibende Verbindung, die z. B. mit den bereits angesprochenen Gelenkverbindungen erfolgen kann.

Die erfindungsgemäße Veränderung des fertigen Türflügels darf auch nicht mit den hinreichend bekannten Maßnahmen verwechselt werden, die ein Abschleifen oder Abschneiden eines Abschnitts des Türflügels vorsehen. Hierdurch erfolgt nicht nur eine Beschädigung des ursprünglichen Türflügels, sondern durch diese Maßnahmen ist auch nur eine Verkleinerung möglich. Im übrigen bleibt der Türflügel bei diesen Handhabungen in seiner Einheit bestehen und nur durch "Zerstören" des ursprünglichen Türflügels ist eine Verkleinerung möglich.

Ausgestaltungen der Erfindung ergeben sich aus den Ansprüchen und den diesen zu entnehmenden Merkmalen -für sich und/oder in Kombination-.

Weitere Einzelheiten, Vorteile und Merkmale der Erfindung ergeben sich auch aus der nachfolgenden Beschreibung von in der Zeichnung dargestellten bevorzugten Ausführungsbeispielen.

Es zeigen:
- Fig. 1: einen zusammengesetzten Türflügel,
- Fig. 2: einen Türflügel nach Fig. 1 mit entfernbarem Seitenschenkel,
- Fig. 3: den Türflügel nach Fig. 1 mit entfernbarem Seitenschenkel und Türflügelfüllung,
- Fig. 4: den Türflügel nach Fig. 1 mit entfernter Füllung,
- Fig. 5: eine Schnittdarstellung entlang der Linie V-V in Fig. 1,
- Fig. 5a: eine Ausgestaltung der Darstellung nach Fig. 5 im Ausschnitt,
- Fig. 6: eine Variante der Darstellung nach Fig. 5,
- Fig. 7: eine weitere Ausführungsform eines erfindungsgemäßen Türflügels,
- Fig. 8: einen Türflügel nach Fig. 7 mit weggeklappten Längsschenkeln,
- Fig. 9: einen Türflügel nach Fig. 7 beim Austauschen einer Füllung,
- Fig. 10: eine Detaildarstellung eines besonders hervorzuhebenden Verbindungselementes,
- Fig. 11: einen Multifunktionstürflügel und
- Fig. 12: eine Teilansicht eines Türflügels in Richtung des Türschlosses.

In Fig. 1 ist ein Türflügel (10) dargestellt, der aus einem Außenrahmen (12), zwei Innenrahmen (14) und (16) sowie zwei in diesen eingebrachten Türflügelfüllungen (18) und (20) besteht. Der Außenrahmen (12) setzt sich aus Seitenschenkeln (22) und (24), einem oberen und einem unteren Querschenkel (26) und (28) sowie einem parallel zu diesen verlaufenden Innenquerschenkel (30) zusammen. Die Schenkel (22), (26) und (26), (24) und (24), (28) bzw. (22), (30) und (24) sind im Stumpfstoß zusammengesetzt. Die Verbindung zwischen den Außenquerschenkeln (26), (28) und den Seitenschenkeln (22), (24) erfolgt insbesondere durch eine Gelenkverbindung gemäß Fig. 10, wohingegen die Verbindung zwischen dem Innenquerschenkel (30) und den Seitenschenkeln über Dübel (48) durchgeführt wird.

Der Seitenschenkel (22) ist im Ausführungsbeispiel lösbar mit den Querschenkeln (26), (28) und (30) verbunden. Dies ist in der Fig. 1 beispielhaft durch angedeutete Gelenkverbindungen bewerkstelligt worden, die mit den Bezugszeichen (32) und (34) versehen sind und im Aufbau denen der Fig. 10 entsprechen.

Zumindest die Seitenschenkel (22) und (24) sowie der obere Querschenkel (26) weisen an ihren außenliegenden Kanten einen Falz (36), (38) bzw. (40) auf, um dicht eine Zarge zu verschließen.

Die z.B. gegossenen Schenkel (22), (24), (26), (28) und (30) können eine Maserung aufweisen, die durch die Siliconform vorgegeben ist. Diese wird durch Abguß von einer Holzvorlage gewonnen. In die Siliconform selbst wird dann vorzugsweise flüssiges Polyurethan gegossen, das nach dem Aushärten und Entfernen aus der Form die gewünschte Maserung aufweist. Anschließend müssen die Profilleisten nur noch gestrichen werden, damit sich eine Materialwirkung ergibt, die von echtem Holz nicht unterscheidbar ist, wobei sogar eine höhere Schlagfestigkeit und Lebensdauer erzielt wird.

Der Türflügel (10) ist derart auseinandernehmbar, daß die Füllungen (18) und (20) austauschbar sind. Hierzu besteht die Möglichkeit, im Ausführungsbeispiel den Seitenschenkel (22) von den übrigen Schenkeln zu entfernen, um wahlweise den Innenrahmen (14) und/oder (16) oder die Füllung (18) und/oder (20) auszutauschen bzw. zu erneuern. Dabei ist es nicht notwendigerweise erforderlich, daß in den Außenrahmen zunächst ein Innenrahmen und sodann die Füllung eingebracht wird; vielmehr kann unmittelbar in den Außenrahmen eine Füllung eingesetzt werden, wie an Hand der Fig. 2 verdeutlicht worden ist.

Bei der Beschreibung der weiteren Figuren werden gleiche Elemente mit gleichen Bezugszeichen versehen.

Die Schenkel (22), (24), (26), (28) und (30) weisen in ihren innenliegenden Rändern jeweils eine Nut auf (in Fig. 5 mit dem Bezugszeichen (42) versehen), in die wahlweise entweder unmittelbar eine Füllung (Füllung (44) und (46) nach Fig. 2) oder die Innenrahmen (14) und (16) (gemäß Fig. 1, 3 und 4) eingebracht werden. Hierzu ist die Möglichkeit geschaffen, daß zumindest ein Seitenschenkel -im Ausführungsbeispiel der Seitenschenkel (22)- von den anderen Türflügelschenkeln entfernt werden kann. Sodann sind die Füllungen (44) und (46) frei zugänglich, so daß diese ausgetauscht oder z.B. gewendet werden können. Anschließend wird der Schenkel (22) entsprechend der dargestellten Pfeilrichtung mit den Querschenkeln (26), (28) und (30) verbunden, wobei die Verbindung mit dem Innenquerschenkel (30) über Dübel (48) und mit den oberen und unteren Querschenkeln (26) und (28) über insbesondere Gelenkverbindungselemente erfolgt.

Aus der Fig. 3 kann man erkennen, daß nicht nur die Füllungen (18) und (20), sondern auch gegebenenfalls die Innenrahmen (14) und (16) austauschbar in dem Außenrahmen (12) angeordnet sind. Das Austauschen bzw. Wenden der Füllungen (18) und (20) und das anschließende Zusammenbauen des Türflügels (12) ergibt sich unmißverständlich aus der zeichnerischen Darstellung. Man erkennt, daß zunächst der Seitenquerschenkel (22) entfernt werden muß, um anschließend die Türfüllungen (18) und (20) in nicht näher gekennzeichneten Schenkeln der Innenrahmen (14) und (18) auszutauschen bzw. zu wenden. Anschließend wird erneut der Seitenschenkel (22) mit den Querschenkeln (26), (28) und (30) in gewohnter Weise verbunden.

Aus der Fig. 3 erkennt man auch, daß die Schenkel der Innenrahmen (14) und (18) in echter Gehrung, wohingegen die Schenkel des Außenrahmens (12) stumpf aufeinanderstoßen.

Der Austausch des Innenrahmens (14) bzw. (16) wird insbesondere an Hand der Fig. 4 erläutert. Man erkennt, daß die einzelnen Schenkel -in der Zeichendarstellung der Schenkel (50)-lösbar in die Innennut (52) des oberen Querschenkels (26) eingebracht ist. Entsprechend ist die Anordnung der weiteren Schenkel der Innenrahmen (14) und (18) bewerkstelligt. Bevor der Seitenschenkel (22) mit den bereits eingebrachten Seitenschenkeln (54) und (56) der Innenrahmen (14) und (16) mit den Querschenkeln (26), (28) und (30) zusammengesteckt wird, wird zumnächst in die Innenrahmen (14) und (16) eine nicht dargestellte Füllung eingebracht, die gegebenenfalls auch aus Glas sein kann. Bevorzugt dürfte jedoch eine Holzstruktur sein, wie sie an Hand der Fig. 1 bis 3 angedeutet ist.

Der Fig. 5 ist eine Schnittdarstellung entlang der Linie V-V in Fig. 1 zu entnehmen. Man erkennt, daß der Seitenschenkel (22) einen Falz (36) aufweist. Da der Seitenschenkel (22) grundsätzlich der außenliegende, also derjenige ist, der nicht mit Türscharnieren versehen ist, wird im Bereich des Falzes (36) ein Schloß eingebracht werden. Hierzu ist vorgesehen, daß bei der Herstellung der aus Profilelementen bestehenden Schenkeln (22), (24), (26), (28) und (30) in deren Mittenbereich eine abdeckbare Aussparung eingelassen ist, in die ein nicht dargestelltes Schloß einbringbar ist. Dabei ist die Längenerstreckung der Aussparung so gewählt, daß das Schloß unabhängig von der Höhe der Tür in Normhöhe angeordnet werden kann. Die an der Innenkante des Seitenschenkels (22) vorgesehene Innennut (42) kann nun unmittelbar eine nicht dargestellte Füllung oder mittelbar einen Schenkel (58) des Innenrahmens (14) aufnehmen. Hierzu weist der Schenkel (58) einen Vorsprung (60) auf, der als Hohlkehle ausgebildet ist, dessen Ränder am Boden der Innennut (42) anliegen. Die Breite des Vorsprungs (60) entspricht ferner der Breite der Nut (42). Um ein sicheres Festlegen des Schenkels (58) an dem Seitenschenkel (22) zu ermöglichen, greifen im Ausführungsbeispiel die Seitenränder (62) und (64) des Schenkels (58) teilweise die Seitenflächen (66) und (68) des Schenkels (22).

Der Innenschenkel (58) weist nun seinerseits an der Innenseite drei Nuten (70), (72) und (78) auf. Die äußeren Nuten (70) und (72) können symmetrisch zu der Ebene liegen, in der die umlaufende Innennut der Schenkel (22), (26), (24) und (30) liegt, von der ein Abschnitt die Nut (42) bildet. Durch die Anordnung der Nuten (70) und (72) des Innenschenkels (58) wird die Möglichkeit eröffnet die Füllung des Türflügels (10) als Kassette auszubilden. Zu diesem Zweck besteht die Füllung (18) aus in den Nuten (70) und (72) eingebrachten Tafeln (74) und (76), die zueinander beabstandet verlaufen.

In die mittlere Nut (78) ist eine weitere Tafel (80) eingebracht, so daß eine Unterteilung des zwischen den äußeren Tafeln (74) und (76) vorhandenen Hohlraums erfolgt. Die Tafel (80) kann aus Schall- bzw. Wärmeisoliermaterial bestehen. Auch kann die Tafel (80) durch eine Panzerung ersetzt werden. Ferner besteht die Möglichkeit, in den zwischen den äußeren Tafeln (74) und (76) vorhandenen Hohlraum Schalter (82), Lautsprecher oder andere elektrische/elektronische Bauteile einzubauen, so daß sich eine Multifunktionalität ergibt, die dem Türäußeren nicht ansehbar ist. Die Leiste (58) dient demzufolge quasi als Multifunktionsleiste.

In Fig. 5a ist eine Variante der Darstellung nach Fig. 5 wiedergegeben. Dabei sind für gleiche Elemente gleiche Bezugszeichen vorgesehen. Die Verbindung zwischen dem Schenkel (22) und dem Schenkel (58) erfolgt im Ausführungsbeispiel durch eine Klemmleiste (45), die zum einen in der Nut (42) des Schenkels (22) und zum anderen in einer dieser Nut zugeordneten Nut (43) im Schenkel (58) klemmend einbringbar ist. Auf diese Weise ist mit einfachen Mitteln ein Zusammensetzen und -halten der Schenkel (22) und (58) möglich, ohne daß herstellungstechnisch möglicherweise mit Schwierigkeiten verbundene Hohlkehlen oder ähnliches erforderlich sind.

Nach dem Ausführungsbeispiel der Fig. 6 ist die Leiste (58) mit drei in Richtung des Schenkels (22) sich erstreckenden Vorsprüngen (84), (86) und (88) versehen, die in bzw. durch entsprechende Nuten (90), (92) und (94) festlegbar sind. Hierdurch kann eine höhere Stabilität beim Festlegen der Leiste (58) insbesondere dann erreicht werden, wenn die in den zwischen den Tafeln (74) und (76) vorhandenen Hohlraum eingesetzte Tafel (80) aus z. B. schwerem Material wie z.B. einer Panzerung besteht.

Besonders hervorzuhebende Ausführungsformen sind den Fig. 7 bis 9 und 11 und 12 zu entnehmen. So ist der Längsschenkel (22), der einen Türgriff (96) aufweist, mit den Querschenkeln (26) und (28) ebenfalls über Gelenkverbindungen (98) und (100) verbunden. Diese ermöglichen, daß der Schenkel (22) von den Querschenkeln (24) und (26) weggeschwenkt bzw. -geklappt werden kann, ohne daß die Verbindung aufgehoben wird. Hierdurch ist gewährleistet, daß die Schenkel (26) und (28) weiterhin in ihrer Lage verharren, so daß in die nicht näher bezeichneten Nuten der Schenkel (24), (26) und (28) gewünschte Füllungen und gegebenenfalls Querschenkel (30) und Innenrahmen (14) und (16) eingesetzt werden können.

Vorzugsweise sind beide Längsschenkel (22) und (24) mit den Querschenkeln (26) und (28) über entsprechende Gelenkverbindungen (98) und (100) verbunden, so daß z.B. für den Transport die Breitenabmessungen der Türen erheblich reduziert werden. Die Gelenkverbindungen (98) und (100) sind dabei so ausgebildet, daß ein Verschwenken der Längsschenkel (22) und (24) zu den Querschenkeln (26) und (28) um 180° erfolgt, wie durch die Fig. 8 verdeutlicht wird.

Durch eine entsprechende Verbindungsart ist ein problemloses Austauschen von in den Rahmenschenkeln lösbar angeordneten Füllungen möglich. So muß nur der Längsschenkel (22) von den Querschenkeln (26) und (28) weggeklappt werden, um die Füllung (20) frei zugänglich zu machen. Sodann kann die Füllung (20) und/oder der Querschenkel (30) ausgetauscht werden. Im Ausführungsbeispiel nach Fig. 9 ist bereits die Füllung (18) entfernt worden.

Durch den erfindungsgemäßen Aufbau des Türflügels (10) besteht die Möglichkeit, diesen nicht nur als reine Tür zu verwenden. So ist nach Fig. 11 die Füllung (18) als Werkzeugschrank ausgebildet, von dem eine äußere Tafel (102) aufklappbar ist. Die untere Füllung (20) weist eine um die Horizontale im Bereich des Querschenkels (20) verschwenkbare Tafel (104) auf, die als Tischplatte dient.

Anhand der Fig. 12 wird noch einmal verdeutlicht, daß der Längsschenkel (22) im Bereich des Schlosses mit einer Metalleiste (106) versehen sein kann, die zum einen die das nicht näher bezeichnete Schloß aufnehmende Aussparung in dem Längsschenkel (22) abdeckt und zum anderen eine erhöhte Passung in einer nicht dargestellten Zarge ermöglicht.

In der Fig. 10 ist ein Ausschnitt der Verbindung zwischen dem Querschenkel (26) und dem Längsschenkel (22) bzw. (24) dargestellt. Die Verbindung erfolgt über die in der Fig. 1 mit den Bezugszeichen (32) und (34) und in der Fig. 8 mit den Bezugszeichen (98) und (100) bezeichneten Gelenkverbindungselemente, die in Fig. 10 die Bezugszeichen (108) und (110) aufweisen. Die Gelenkverbindungselemente oder -dübel (108) und (110) bestehen jeweils aus zwei zylinderförmigen, gegeneinander um eine vertikal verlaufende Achse (112) bzw. (114) verschwenkbare Abschnitte (116), (118) bzw. (120) und (122), die jeweils in entsprechend angepaßte Bohrungen (124), (126), (128) und (130)der Schenkel verlaufen. Die in den Längsschenkeln (22) und (24) verlaufenden Abschnitte (116) und (120) weisen in ihren innenliegenden Stirnseiten horizontal verlaufende Schlitze (132) und (134) auf, in die von den im Querschenkel (26) einbringbaren Abschnitten (118) und (122) ausgehende ebenfalls horizontal verlaufende stegförmige Vorsprünge (134) und (136) und (138) hineinragen, die ihrerseits in den Schlitzen (132) und (134) über nicht näher bezeichnete Stifte um die Achsen (112) bzw. (114) verschwenkbar sind. Die in den Bohrungen (126) und (128) des Querschenkels (26) verlaufenden Abschnitte (118) und (122) weisen zueinander beabstandete Gewindeabschnitte (140), (142) und (144) und (146) auf. Die Abschnitte (118) und (122) durchsetzen bei noch in Verbindung stehendem Querschenkel (26) und Längsschenkel (22) bzw. (24) ein zylinderförmiges Halteelement (148), das von der Außenlängsseite (150) des Querschenkels (26) lösbar und drehbar in diesen einbringbar ist. Das zylinderförmige Element (148) weist mit Innengewinden versehene Bohrungen (156) und (158) auf, die den Gewinden (140), (142) bzw. (144) und (146) angepaßt sind. Zwischen den Gewindenabschnitten (140), (142) bzw. (144) und (146) befindet sich jeweils ein glatter Abschnitt (152) bzw. (154).

Die Bohrungen (124) und (130) in dem Längsschenkel (22) und (124) gehen von der Außenlängsseite (160) aus, um so die Gelenkverbindungselemente (108) und (110) einzubringen.

Die Gewindeabschnitte (140) und (144) werden in den Innengewinden der Bohrungen (156) und (158) festgeschraubt, sobald der Längsschenkel (22) bzw. (24) mit dem Querschenkel (26) verbunden werden soll. Sofern ein Wegklappen bei bleibender Verbindung gewünscht wird, werden die Gelenkverbindungselemente (108) und (110) derart gelöst, daß nur noch die außenliegenden Gewindeabschnitte (142) und (146) mit den Innengewinden wechseln können. Der glatte Abschnitt (152) bzw. (154) gibt durch seine Länge das Zueinanderbeabstanden von Längs- und Querschenkeln vor.

## Patentansprüche

1. Türflügel (10) zum Verschließen einer Durchgangsöffnung in einer Wand oder Einfriedung wie Haus- und Zimmertüren, bestehend aus einem Außenrahmen (12) mit jeweils einen Außenfalz (36, 38, 40) aufweisenden Außenlängsschenkeln (22, 24) und oberem und unterem Außenquerschenkel (26, 28) und gegebenenfalls zwischen diesen verlaufendem Innenquerschenkel (30), wobei zwischen den Schenkein eine Füllung (18, 20) angeordnet ist,
**dadurch gekennzeichnet,**
daß zumindest ein Außenlängsschenkel (22, 24) bei bleibender Verbindung mit zumindest den Außenquerschenkeln (26, 28) zu diesen beabstandbar und aus der von dem Türflügel (10) aufgespannten Ebene gelöst verschwenkbar ist.

2. Türflügel nach Anspruch 1,
**dadurch gekennzeichnet,**
daß die Schenkel (22, 24, 26, 28, 30) mittelbar oder unmittelbar zumindest zwei parallel zueinander verlaufende Innennuten (70, 72, 78) aufweisen, in die die aus tafelförmigcn Elementen bestehende, einen Hohlraum begrenzende Füllung (18, 20) einsetzbar ist.

3. Türflügel nach Anspruch 2,
**dadurch gekennzeichnet,**
daß der Hohl- oder Zwischenraum zwischen den tafelförmigen Elementen (74, 76) im gewünschten Umfang mit Schallschutz-, Wärmeisolierungs- oder Panzerungsmitteln (80) oder mit elektrischen/elektronischen Elementen und/oder Lautsprechern versehen ist.

4. Türflügel nach Anspruch 2,
**dadurch gekennzeichnet,**
daß die parallel zueinander verlaufenden Innennuten (70, 72, 78) in einem in eine umlaufende Innennut (42) der Schenkel (22, 24, 26, 28, 30) einbringbaren Innenrahmen (14, 16) verlaufen, wobei Vorzugsweise der Innennut der Schenkel eine Außennut des Innenrahmens zugeordnet ist, in der eine diese verbindende Klemmleiste angeordnet ist.

5. Türflügel nach Anspruch 1,
**dadurch gekennzeichnet,**
daß der bzw. die Außenlängsschenkel (22, 24) mit den Außenquerschenkeln (26, 28) über Gelenkverbindungselemente (108, 110) Verbunden sind, die stabförmige erste und zweite Abschnitte (116, 118; 120 122) aufweisen, die in den zu verbindenden Schenkeln (22, 26 bzw. 28; 24, 26 bzw. 28) verlaufen, daß ein Abschnitt (116, 120) einen horizontal verlaufenden Schlitz (132, 134) aufweist, in den ein von dem anderen Abschnitt (118, 122) ausgehender stegförmiger Vorsprung (136, 138) hineinragt, und daß zum Verschwenken der Steg in dem Schlitz von einem horizontal verlaufenden Stift (112, 114) durchsetzt ist.

6. Türflügel nach Anspruch 5,
**dadurch gekennzeichnet,**
daß der in dem Außenquerschenkel (26, 28) verlaufende Abschnitt (118, 122) vorzugsweise zwei zueinander beabstandete Gewindeabschnitte (140, 142, 144, 146) aufweist, der ein von der Außenlängsseite (150) des Außenquerschenkels (26) ausgehendes Halteelement (148) durchsetzt, das ein mit den Gewindeabschnitten wechselwirkendes Innengewinde (156, 158) aufweist.

7. Türflügel nach Anspruch 1,
**dadurch gekennzeichnet,**
daß zumindest die die Falze (36, 38, 40) aufweisenden Außenlängs- und -querschenkel (22, 24, 26) im gewünschten Umfang abgelängte erste Profilleisten sind, daß die unabgelängten Profilleisten an einer Längskante und an den Stirnkanten den Falz (36) und an der verbleibenden Längskante die Nut (42) aufweisen, und daß im Mittenbereich der den Falz (36, 40) aufweisenden Kante der Profilleiste eine abdeckbare Aussparung vorhanden ist.

## Claims

1. Door leaf (10) for closing a through opening in a wall or enclosure such as street doors and room doors, comprising an external frame (12) having external longitudinal limbs (22, 24), each with an external rabbet (36, 38, 40), and a top and a bottom external transverse limb (26, 28) and optionally, extending between the latter, an internal transverse limb (30), a panel (18, 20) being disposed between the limbs,
characterized in that
at least one external longitudinal limb (22, 24), while still remaining connected to at least the external transverse limbs (26, 28), may be moved apart from the latter and independently swivelled out of the plane defined by the door leaf (10).

2. Door leaf according to claim 1,
characterized in that
the limbs (22, 24, 26, 28, 30) indirectly or directly have at least two internal grooves (70, 72, 78) which extend parallel to one another and into which may be inserted the panel (18, 20) made of sheet-like elements and delimiting a cavity.

3. Door leaf according to claim 2,
characterized in that
the cavity or space between the sheet-like elements (74, 76) is provided to the desired extent with sound insulation, heat insulation or armouring means (80) or with electric/electronic elements and/or loud speakers.

4. Door leaf according to claim 2,
characterized in that
the parallel internal grooves (70, 72, 78) extend in an internal frame (14, 16) which is insertable into a peripheral internal groove (42) of the limbs (22, 24, 26, 28, 30), with there preferably being associated with the internal groove of the limbs an external groove of the internal frame, in which is disposed a clamping strip for connecting said limbs and frame.

5. Door leaf according to claim 1,
characterized in that
the external longitudinal limb or limbs (22, 24) are connected to the external transverse limbs (26, 28) via hinge joint elements (108, 110) having rod-like first and second portions (116, 118; 120, 122) which extend in the limbs (22, 26 and 28; 24, 26 and 28) to be connected, that one portion (116, 120) has a horizontally extending slot (132, 134), into which a web-like projection (136, 138) emanating from the other portion (118, 122) projects, and that for swivelling purposes the web is penetrated in the slot by a horizontally extending pin (112, 114).

6. Door leaf according to claim 5,
characterized in that
the portion (118, 122) extending in the external transverse limb (26, 28) preferably has two spaced-apart threaded portions (140, 142, 144, 146) penetrated by a holding element (148), which emanates from the external longitudinal side (150) of the external transverse limb (26) and has an internal thread (156, 158) interacting with the threaded portions.

7. Door leaf according to claim 1,
characterized in that
at least the external longitudinal and transverse limbs (22, 24, 26) having the rabbets (36, 38, 40) are first sectional strips cut to the desired length, that the sectional strips not cut to length have the rabbet (36) at one longitudinal edge and at the front edges and the groove (42) at the remaining longitudinal edge, and that a coverable recess is provided in the central region of the edge of the sectional strip having the rabbet (36, 40).

## Revendications

1. Battant de porte (10) pour refermer une ouverture de passage dans une paroi ou une enceinte, comme des portes de maison ou de chambre, constitué d'un cadre extérieur (12) avec des ailes longitudinales extérieures (22, 24) présentent chacune une rainure extérieure (36, 38, 40) et des ailes extérieures transversales supérieure et inférieure (26, 28), et éventuellement une aile transversale intérieure (30) s'étendant entre ces dernières, une garniture (18, 20) étant disposée entre les ailes, caractérisé en ce qu'au moins une aile longitudinale extérieure (22, 24) peut être écartée des ailes transversales extérieures (26, 28) et en être libérée pour pivoter hors du plan du battant de porte (10) tout en conservant la liaison avec au moins une des ailes transversales extérieures (26, 28).

2. Battant de porte selon la revendication 1, caractérise en ce que les ailes (22, 24, 26, 28, 30) présentent directement ou indirectement au moins deux rainures intérieures (70, 72, 78) s'étendant parallèlement l'une à l'autre, dans lesquelles peut être insérée une garniture (18, 20) délimitant un espace creux et constituée d'éléments en forme de panneau.

3. Battant de porte selon la revendication 2, caractérisé en ce que l'espace creux ou intermédiaire entre les éléments (74, 76) en foie de panneau est doté, dans la mesure souhaitée, de moyens (80) de protection contre le bruit, d'isolation thermique ou de blindage ou d'éléments électriques/électroniques et/ou de haut-parleurs.

4. Battant de porte selon la revendication 2, caractérisé en ce que les rainures intérieures (70, 72, 78) parallèles l'une à l'autre s'étendent dans un cadre intérieur (14, 16) pouvant être inséré dans une rainure intérieure (42) périphérique des ailes (22, 24, 26, 28, 30), tandis qu'une rainure extérieure du cadre intérieur, dans laquelle est disposée une languette serrante de liaison, est de préférence associée à la rainure intérieure des ailes.

5. Battant de porte selon la revendication 1, caractérisé en ce que la ou les ailes longitudinales extérieures (22, 24) sont reliées aux ailes transversales extérieures (26, 28) par l'intermédiaire d'éléments articulés de liaison (108, 110), qui présentent un premier et un second tronçon (116, 118; 120, 122) en forme de barreau, qui s'étendent dans les ailes à relier (22, 26 ou 28; 24, 26 ou 28), en ce qu'un tronçon (116, 120) présente une fente (132, 134) s'étendant horizontalement, dans laquelle pénètre une saillie en forme de languette (136, 138) débordant de l'autre tronçon (118, 122), et en ce que pour l'inclinaison, la languette dans la fente est traversée par une tige (112, 114) s'étendant horizontalement.

6. Battant de porte selon la revendication 5, caractérisé en ce que le tronçon (118, 122) s'étendant dans l'aile transversale extérieure (26, 28) présente, de préférence, deux tronçons filetés (140, 142, 144, 146) espacés l'un par rapport à l'autre, qui traversent un, élément de maintien (148) ressortant du côté longitudinal (150) de l'aile transversale extérieure (26) qui lui-même présente un filet intérieur (156, 158) coopérant en alternance avec le tronçon fileté.

7. Battant de porte selon la revendication 1, caractérisé en ce qu'au moins les ailes longitudinales et transversales extérieures (22, 24, 26) présentant les rainures (36, 38, 40) sont des premières languettes profilées prolongées de la mesure voulue, en ce que les languettes profilées non prolongées présentent la rainure (36) sur un chant longitudinal et sur les chants frontaux, et présentent la rainure (42) sur les chants longitudinaux restants, et en ce que, dans la zone médiane du chant présentant la rainure (36, 40), un évidement recouvrable est prévu sur la languette profilée.
